# EUROPÄISCHE PATENTSCHRIFT

(11) **EP 1 903 607 B1**
(45) Veröffentlichungstag und Bekanntmachung des Hinweises auf die Patenterteilung: **04.11.2015**
(21) Anmeldenummer: 07115131.0
(22) Anmeldetag: 28.08.2007
(51) Int. Cl.: F21K 99/00

(54) **LED-Modul mit RGB-LED-Chips**
LED module with RGB LED chips
Module à DELs avec puces à DELs RGB

(30) Priorität: 19.09.2006 DE 202006014351 U
(43) Veröffentlichungstag der Anmeldung: 26.03.2008
(73) Patentinhaber: Tridonic Jennersdorf GmbH, 8380 Jennersdorf (AT)
(72) Erfinder: Hochfilzer, Christian, Dr., 8010 Graz (AT); Pieber, Thomas, 6850 Dornbirn (AT)
(74) Vertreter: Rupp, Christian

(56) Entgegenhaltungen:
- WO-A1-2007/008048
- WO-A1-2007/061789
- DE-A1-102006 002 275
- JP-A- 8 030 213
- US-A- 4 851 824

## Beschreibung

Die vorliegende Erfindung bezieht sich auf ein mit LED-Chips verschiedenfarbiger Leuchtdioden in einer bestimmten Anordnungsweise bestücktes LED-Modul.

Lichtemittierende Dioden (LEDs) in den Farben Rot, Gelb, Grün und Blau sind seit den späten sechziger Jahren im Einsatz, so z.B. in Fahrzeugarmaturen, Displays oder als Kontrollleuchten von Elektrogeräten.

Die heute im Handel erhältlichen LED-Module bestehen üblicherweise aus einer Anzahl von Einzel-LEDs mit schmalbandigen, näherungsweise monochromatischen Emissionsspektren, die in Form von gehäusten Halbleiterkristallen gefertigt, zu Dreiergruppen in den Primärfarben Rot, Grün und Blau des additiven Farbsystems zusammengefasst und in einer bestimmten Anordnungsweise (z.B. in linear aneinander gereihter oder zu einem Cluster gruppierter Form) auf einer Leiterplatte aufgebracht und miteinander kombiniert sind. Die Leiterplatte erfüllt dabei nicht nur die Funktion eines Trägers, sondern ermöglicht auch eine einfache Ansteuerung der einzelnen Leuchtdioden und weiterer, für den Einsatz des LED-Moduls im Rahmen einer lichttechnischen Anlage benötigter optischer, elektronischer und/oder mechanischer Systemkomponenten.

Das elektrische Layout der Leiterplatte kann dabei der jeweiligen Applikation angepasst werden: Neben Monobetrieb lassen sich bei entsprechendem Layout farbige LEDs separat ansteuern, so dass individuelle Farbmischungen und Farbsequenzen mit ein und demselben LED-Modul möglich sind. Unterschiedliche Farben können dabei durch additive Farbmischung des von verschiedenfarbigen LEDs mit unterschiedlichen Emissionsspektren abgestrahlten Lichts erzeugt werden. Indem das LED-Modul jeweils drei Leuchtdioden in den drei Primärfarben Rot, Grün und Blau des additiven Farbsystems, welche sich zusammengenommen zu der Farbe Weiß addieren, zu einer Dreiergruppe zusammenfasst, ergeben sich bei geeigneter additiver Farbmischung Sekundärfarben jedes beliebigen Farbtons in einer verhältnismäßig hohen Farbsättigung.

LED-Module sind heutzutage in verschiedenen Formen und Größen auf dem Markt erhältlich. Man unterscheidet u.a. zwischen LED-Modulen mit bedrahteten, in Durchstecktechnologie montierten LEDs, in SMD-Technologie (engl.: "Surface Mounted Device Technology") gefertigten LED-Modulen, die einen höheren Miniaturisierungsgrad als LED-Module mit bedrahteten LEDs erlauben, und auf Basis innovativer Chip-on-Board (CoB)-Technologie bestückten LED-Modulen, bei denen die Halbleiterkristalle direkt auf einer Leiterplatte platziert und kontaktiert sind. Letzteres erlaubt hohe Bestückungsdichten, einen hohen Grad an Miniaturisierung und ein verhältnismäßig gutes thermisches Management für eine lange Lebensdauer.

In JP 11-003051 ist ein mit LED-Clustern zu je vier Licht in den Spektralfarben Rot, Grün bzw. Blau emittierenden Leuchtdioden ausgestattetes LED-Display eines Anzeigegeräts beschrieben, bei dem jedes LED-Cluster über zwei im roten Spektralbereich emittierende Leuchtdioden verfügt.

Die Druckschriften US 4 851 824 A (MURATA KAZUHISA [JP]; 25. Juli 1989) und JP 8 030213 A (ROHM CO LTD; 2. Februar 1996) offenbaren jeweils LED-Module gemäß dem Oberbegriff des Anspruchs 1.

Die Druckschrift WO 2007/061789 A1 (CREE INC [US]; ROBERTS JOHN K [US]; SIMS PAUL E [US]; YOU CHENHUA [US]; 31. Mai 2007) ist Stand der Technik gemäß Artikel 54(3) EPÜ und offenbart ein ähnliches LED-Modul mit LED-Clustern.

### AUFGABE DER VORLIEGENDEN ERFINDUNG

Die vorliegende Erfindung ist daher der Aufgabe gewidmet, die Homogenität der Licht- und Farbverteilung herkömmlicher LED-Module zu verbessern.

Diese Aufgabe wird erfindungsgemäß durch die Merkmale des unabhängigen Anspruchs 1 gelöst. Vorteilhafte Ausführungsbeispiele, die den Gedanken der Erfindung weiterbilden, sind in den abhängigen Patentansprüchen definiert.

### ZUSAMMENFASSENDE DARSTELLUNG DER ERFINDUNG

Die im vorhergehenden Abschnitt definierte Aufgabe wird durch ein LED-Modul gemäß Anspruch 1 gelöst. Die abhängigen Ansprüche bilden den zentralen Gedanken der Erfindung in besonders vorteilhafter Weise weiter.

### KURZBESCHREIBUNG DER ZEICHNUNGEN

Weitere Merkmale der vorliegenden Erfindung werden nunmehr, Bezug nehmend auf die beigefügten Zeichnungen, anhand einer detaillierten Beschreibung eines Ausführungsbeispiels der vorliegenden Erfindung, ausgehend von dem für die Erfindung einschlägigen Stand der Technik, erläutert.
- Fig. 1: zeigt eine schematische Darstellung eines bekannten LED-Moduls der von der Firma TridonicAtco hergestellten und vertriebenen LED-Modulkette LED D511 RGB (Stand der Technik) mit drei LED-Clustern, bestehend aus den LED-Chips von jeweils drei Licht in den Spektralfarben Rot, Grün und Blau emittierenden Leuchtdioden,
- Fig. 2: zeigt eine weitere schematische Darstellung dieses LED-Moduls, durch die der auf die Linsenform der erhärteten Vergussmasseschichten einzelner LED-Cluster zurückzuführende, zu einer Anisotropie der von den jeweiligen LED-Clustern emittierten Strahlung führende Linseneffekt veranschaulicht wird,
- Fig. 3: zeigt eine Seitenansicht dieses LED-Moduls
- Fig. 4: zeigt eine schematische Darstellung eines erfindungsgemäßen LED-Moduls mit drei LED-Clustern, bestehend aus den LED-Chips von jeweils drei Licht in den Spektralfarben Rot, Grün und Blau emittierenden Leuchtdioden, bei dem LED-Chips von Licht gleicher Farbe emittierenden Leuchtdioden verschiedener LED-Cluster in verschiedenen Eckpunkten dreier gleichsinnig orientierter gleichseitiger Dreiecke, also um 120° gegeneinander versetzt, angeordnet sind.

### DETAILLIERTE BESCHREIBUNG DER ERFINDUNG

Im Folgenden wird das in Fig. 4 abgebildete Ausführungsbeispiel der vorliegenden Erfindung, ausgehend von dem unter Bezugnahme auf Fig. 1 bis Fig. 3 beschriebenen Stand der Technik, im Detail beschrieben.

Bei dem in Fig. 1 skizzierten LED-Modul 100 sind drei LED-Cluster 102a-c, bestehend aus den LED-Chips 104a-c von jeweils drei Licht in den Spektralfarben Rot, Grün und Blau emittierenden Leuchtdioden, zusammen mit den für einen Konstantstrombetrieb des LED-Moduls 100 benötigten elektronischen Bauelementen einer zur Ansteuerung der einzelnen LED-Cluster 102a-c benötigten LED-Treiberschaltung, den zur Stromversorgung der einzelnen Leuchtdioden dieser LED-Cluster 102a-c dienenden Anschlusskontakten 105 und dem Verdrahtungslayout 106 dieser Bauelemente in Surface Mounted Device (SMD)- oder Chip-on-Board (CoB)-Technik auf einer Leiterplatte 101 aufgebracht.

Mit 103a ist ein Befestigungsloch in der Platine bezeichnet, das zur Befestigung durch eine Schraube o.ä. dient.

Zur Kühlung des LED-Modul kann es bspw. durch ein vormontierte wärmeleitende Klebetape auf der Rückseite des LED-Modules auf einen Kühlkörper montiert/geklebt werden. Dieser Kühlkörper kann auch gleichzeitig der Reflektor oder die Leuchte sein. An dem "tc Punkt" 103b kann anhand eines Temperaturfühlers die Oberflächentemperatur des LED-Modules gemessen werden, um den optimalen Betrieb bzw. die ausreichende Kühlung des LED-Modules festzustellen. Dazu kann diese Temperaturerfassung zu der Ansteuerelektronik der LEDs zurückgeführt werden, die die LED-Leistung mittels einer PWM-Modulation der Betriebsspannung steuert.

Wie aus Fig. 1 ersichtlich ist, sind die mit gleichen Bezugszeichen bezeichneten LED-Chips 104a, 104 bzw. 104c von Licht gleicher Spektralfarbe (z.B. Rot, Grün bzw. Blau) emittierenden Leuchtdioden verschiedener LED-Cluster 102a, 102b bzw. 102c jeweils in den gleichen Eckpunkten dreier gleichsinnig orientierter, zueinander kongruenter gleichseitiger Dreiecke angeordnet. Mit "gleichsinniger Orientierung" ist dabei gemeint, dass die gleichnamigen Ecken der gleichseitigen Dreiecke, die die dreieckförmigen Anordnungen der einzelnen LED-Cluster 102a-c beschreiben, jeweils in dieselben Richtungen weisen. Die Positionen der drei LED-Cluster 102a-c auf der Leiterplatte 101 des betreffenden LED-Moduls 100 sind dabei durch die Orte der auf einer parallelen Geraden zu einer Längsseite des LED-Moduls 100 angeordneten Inkreis-Mittelpunkte dieser gleichseitigen Dreiecke vorgegeben, wobei die Inkreis-Mittelpunkte aller benachbarten Dreiecke zueinander denselben Abstand haben. Die Anordnung und Orientierung (Ausrichtung) der einzelnen LED-Chips 104a-c ist somit bei allen LED-Clustern 102a-c des LED-Moduls 100 gleich, was bedeutet, dass Leuchtdioden verschiedener LED-Cluster, welche Licht derselben Spektralfarbe emittieren, immer in denselben Ecken dieser gleichsinnig orientierten gleichseitigen Dreiecke angeordnet sind.

Ein Problem bei dieser Art der Anordnung und Orientierung der einzelnen RGB-Leuchtdioden verschiedener LED-Cluster besteht in der Anisotropie der emittierten Strahlungsintensität. Diese resultiert daraus, dass die Linsenform der drei zu Klumpen erhärteten Vergussmasseschichten 108a-c einen Linseneffekt zur Bündelung der von den einzelnen LEDs der LED-Clusters 102a-c emittierten isotropen Lichtstrahlung bewirkt, der abhängig von der Position der mit den Vergussmasseschichten 108a-c überzogenen LED-Chips 102a-c variiert (siehe Fig. 2). Aufgrund der Tatsache, dass alle drei LED-Cluster 102a-c des LED-Moduls 100 gleichsinnig orientiert sind, handelt es sich bei dem Farbton der von den 15 LED-Modulen der streifenförmigen Modulkette in eine bestimmte Raumrichtung emittierten Lichts um eine durch additive Farbmischung entstandene Farbe, die aus einer Überlagerung der von den LEDs der einzelnen LED-Cluster 102a-c in diese Raumrichtung emittierten Lichtstrahlung entsteht und von der gleichsinnigen Orientierung der einzelnen LED-Cluster 102a-c auf den Leiterplatten 101 der einzelnen LED-Module 100 abhängt. Sind die LED-Chips 104a-c der einzelnen, zu LED-Clustern 102a-c zusammengefassten RGB-Leuchtdioden nicht genau im Mittelpunkt der linsenförmigen Vergussmasse-Klumpen 108a-c positioniert, führt die gleichsinnige Orientierung der LED-Cluster 102a-c zu dem störenden Effekt, dass das Emissionsspektrum des von den RGB-Leuchtdioden der einzelnen LED-Cluster 102a-c emittierten Lichts, betrachtet aus einer Raumrichtung, in der die LED-Chips 104a-c der einzelnen LED-Cluster 102a-c am weitesten von einem Betrachter entfernt sind, wesentlich rötlicher erscheint als aus der diametral gegenüberliegenden Raumrichtung (siehe dazu Fig. 3). Folglich erscheint die Licht streuende Schicht 109 bei Betrachtung aus einem Raumwinkel, in dem die LED-Chips 104a-c der einzelnen LED-Cluster 102a-c am weitesten von dem Betrachter entfernt sind, in einem dem Betrachter nahe kommenden Bereich rötlicher als im gesamten restlichen Bereich, wobei der Rotstich mit zunehmender Entfernung vom Betrachter abnimmt.

Hervorgerufen wird diese Farbveränderung durch die Rayleigh-Streuung des von den Leuchtdioden der einzelnen LED-Cluster 102a-c emittierten Lichts. Die zwischen den LED-Modulen 100 und dem Betrachter befindliche Luft wirkt hierbei, ebenso wie die einzelnen Vergussmasseschichten 108a-c, als diffus streuendes Medium, wobei blaues und grünes Licht durch die Silikonmoleküle der Vergussmasse und die Moleküle der Luft, welche einen im Vergleich zu den Wellenlängen der gestreuten Lichtwellen kleinen Durchmesser besitzen, stets stärker gestreut wird als das wesentlich langwelligere rote Licht, so dass die verbliebenen, langwelligen Lichtanteile in Relation stärker zu Tage treten, den Betrachter also mehr rotes als blaues und grünes Licht erreicht und der Farbeindruck sich in Richtung der Spektralfarbe Rot verschiebt.

Dieser Nachteil herkömmlicher LED-Module wird durch das in Fig. 4 skizzierte erfindungsgemäße LED-Modul 100' behoben, welches drei LED-Cluster 102a'-c', bestehend aus je drei gebondeten und mit einer zumindest teilweise lichtdurchlässigen, Licht bündelnden Vergussmasseschicht 108a-c überzogenen LED-Chips 104a-c von drei Licht in den Spektralfarben Rot, Grün bzw. Blau emittierenden Leuchtdioden, umfasst. Die einzelnen LED-Chips 104a-c sind dabei in Surface Mounted Device (SMD)- oder Chip-on-Board (CoB)-Technik direkt auf einer von drei auf einer Oberfläche der Leiterplatte 101 dieses LED-Moduls 100' aufgebrachten Kontaktflächen 107a-c montiert.

Wie aus Fig. 4 ersichtlich ist, sind die mit gleichen Bezugszeichen bezeichneten LED-Chips 104a, 104 bzw. 104c von Licht gleicher Spektralfarbe (z.B. Rot, Grün bzw. Blau) emittierenden Leuchtdioden verschiedener LED-Cluster 102a', 102b' bzw. 102c' erfindungsgemäß in verschiedenen Eckpunkten dreier gleichsinnig orientierter, zueinander kongruenter gleichseitiger Dreiecke angeordnet, deren Inkreis-Mittelpunkte äquidistant auf einer Geraden angeordnet sind, und zwar dergestalt, dass die LED-Chips 104a-c von gleichfarbigen Leuchtdioden verschiedener LED-Cluster 102a'-c' im Platzierungslayout dieser verschiedenen LED-Cluster 102a'-c' unterhalb der jeweiligen Vergussmasseschichten 108a-c unterschiedliche Plätze belegen. Die einzelnen LED-Chips 104a-c von gleichfarbigen Leuchtdioden verschiedener LED-Cluster 102a'-c' sind dabei, von den Inkreis-Mittelpunkten der jeweiligen Dreiecke aus betrachtet, um einen Winkelbetrag von jeweils 120° gegeneinander versetzt angeordnet. Auf diese Weise werden Inhomogenitäten der Licht- und Farbverteilung, welche zu einem Rotstich bei Betrachtung des LED-Moduls 100' aus einem bestimmten Raumwinkel führen, gemittelt über alle LED-Cluster 102a'-c', im Wesentlichen ausgeglichen.

Das vorstehend beschriebene LED-Modul 100' ist dabei hinter einer mattierten Kunststoff- oder Glasschicht 109 angeordnet, die das von den Leuchtdioden der LED-Cluster 102a'-c' emittierte Licht bricht, in alle Raumrichtungen eines vor dieser Schicht 109 befindlichen Halbraums streut und somit zur additiven Farbmischung des von den Leuchtdioden der einzelnen LED-Cluster 102a'-c' emittierten verschiedenfarbigen Lichts beiträgt.

Die Vergussmasseschichten 108a-c der einzelnen LED-Cluster 102a'-c' sind aus einem transparenten oder teilweise lichtdurchlässigen (diffusen) Material gefertigt, das vorzugsweise aus Silikon besteht und mit Farbumwandlungspigmenten angereichert ist, welche zumindest einen Spektralanteil der aus der Überlagerung verschiedenfarbigen Lichts in den Spektralfarben Rot, Grün und Blau bestehenden, von den Leuchtdioden der einzelnen LED-Cluster 102a'-c' emittierten Lichtstrahlen absorbieren.

Das erfindungsgemäße LED-Modul ist dabei mit wenigstens zwei auf einer Leiterplatte aufgebrachten LED-Clustern mit jeweils wenigstens zwei mit einer vorzugsweise gemeinsamen zumindest teilweise lichtdurchlässigen Vergussmasseschicht überzogenen LEDs unterschiedlicher Farbe bestückt. Diejenigen Stellen der Leiterplatte, auf denen die LEDs der einzelnen LED-Cluster platziert sind, sind in einem regelmäßigen Anordnungsmuster eines Platzierungslayouts angeordnet.

Dabei belegen die vergossenen LEDs gleicher Farbe verschiedener LED-Cluster im Platzierungslayout dieser LED-Cluster erfindungsgemäß unterschiedliche Plätze.

Dabei ist die Platzbelegung der LED-Chips von gleichfarbigen Leuchtdioden im Platzierungslayout verschiedener LED-Cluster erfindungsgemäß durch eine Permutationsvorschrift festgelegt, bei der es sich beispielsweise um eine zyklische Permutation der LED-Chip-Zuordnung auf die einzelnen Plätze des Platzierungslayouts benachbarter LED-Cluster handeln kann.

Diejenigen Stellen der Leiterplatte, auf denen die LED-Chips der einzelnen LED-Cluster zu platzieren sind, können z.B. durch die Eckpunkte regelmäßiger Polygone gegeben sein. Gemäß vorliegender Erfindung sind die regelmäßigen Polygone, durch deren Eckpunkte die Anordnungsmöglichkeiten der einzelnen LED-Chips aller LED-Cluster auf der Leiterplatte festgelegt sind, gleichsinnig orientiert. Dies bedeutet, dass die LED-Chips der verschiedenen LED-Cluster, bezogen auf die Inkreis-Mittelpunkte der vorgenannten regelmäßigen Polygone, um unterschiedliche Drehwinkel *ϕₙ* gegenüber einer Normalposition *ϕ*₀ versetzt angeordnet sind. Dabei kann insbesondere vorgesehen sein, dass die regelmäßigen Polygone, durch deren Eckpunkte die Anordnungsmöglichkeiten der einzelnen LED-Chips aller LED-Cluster auf der Leiterplatte festgelegt sind, durch eine Ähnlichkeits- oder Kongruenzabbildung ineinander überführbar sind.

Im Falle der zuvor erwähnten zyklischen Permutation der LED-Chip-Zuordnung auf die einzelnen Plätze des Platzierungslayouts benachbarter LED-Cluster können die Größen dieser Drehwinkel ϕ*ₙ* beispielsweise durch ganzzahlige Vielfache *n* des durch die Anzahl N der LED-Cluster pro LED-Modul geteilten Vollkreiswinkels von 360° zwischen Null und der um Eins verminderten Anzahl N der LED-Cluster pro LED-Modul gegeben sein: *ϕₙ* = *n · Δϕₙ* = *n* · 360°/*N* ∀ *n* ∈ {0, 1, 2, ..., *N-*1}*.* Dies bedeutet, dass LED-Chips gleichfarbiger Leuchtdioden von zueinander benachbarten LED-Clustern, bezogen auf die Inkreis-Mittelpunkte der regelmäßigen Polygone, um gleich große Winkelbeträge Δ*ϕₙ* = *ϕₙ* - *ϕ*_{*n*-1} = 360°/*N* =: Δ*ϕ* ∀ *n* ∈ {1, 2, ..., *N*-1} gegeneinander versetzt angeordnet sind.

Beispielsweise können die LED-Chips der einzelnen LED-Cluster auf den Eckpunkten gleichsinnig orientierter gleichseitiger Dreiecke angeordnet sein. Die Inkreis-Mittelpunkte können dabei für jedes Paar benachbarter LED-Cluster z.B. denselben Abstand zueinander haben. Insbesondere kann vorgesehen sein, dass die gleichsinnig orientierten gleichseitigen Dreiecke, deren Eckpunkte die Anordnungsmöglichkeiten der LED-Chips in den einzelnen LED-Clustern beschreiben, dieselbe Kantenlänge aufweisen.

Bei den LED-Chips der einzelnen LED-Cluster kann es sich beispielsweise um LED-Halbleiterplättchen von näherungsweise monochromatisches Licht in den Primärfarben Rot (R), Grün (G) bzw. Blau (B) des additiven Farbsystems emittierenden Leuchtdioden handeln.

Dabei ist vorgesehen, dass das vorstehend beschriebene LED-Modul z.B. hinter einer zumindest teilweise lichtdurchlässigen (diffusen) Schicht angeordnet ist, die das von den Leuchtdioden der einzelnen LED-Cluster emittierte Licht bricht, in alle Raumrichtungen eines vor dieser Schicht befindlichen Halbraums streut und somit zur additiven Farbmischung des von den Leuchtdioden der einzelnen LED-Cluster emittierten verschiedenfarbigen Lichts beiträgt. Bei dieser Schicht kann es sich beispielsweise um eine mattierte Kunststoff- oder Glasschicht handeln.

Die Vergussmasseschichten der einzelnen LED-Cluster können erfindungsgemäß aus einem zu einem linsenförmigen Klumpen erhärteten transparenten oder diffusen Material, vorzugsweise aus Silikon, bestehen. Bei Verwendung eines solchen diffusen Materials werden die drei von den Leuchtdioden der einzelnen LED-Cluster emittierten Spektralfarben Rot, Grün und Blau in den jeweiligen Vergussmasseschichten mehr oder weniger stark gestreut, so dass bei einem Betrachter der Eindruck einer durch additive Farbmischung dieser drei Primärfarben erhaltenen Sekundärfarbe des additiven Farbsystems als Farbwahrnehmung entsteht.

Erfindungsgemäß ist auch vorgesehen, dass die Vergussmasseschichten der einzelnen LED-Cluster mit Farbumwandlungspigmenten angereichert sind, die zumindest einen Spektralanteil der aus der Überlagerung verschiedenfarbigen Lichts in den Spektralfarben Rot, Grün und Blau bestehenden, von den Leuchtdioden der einzelnen LED-Cluster emittierten Lichtstrahlen absorbieren.

Darüber hinaus bezieht sich die vorliegende Erfindung auf eine LED-Modulkette, die aus einer Anzahl zueinander in Serie geschalteter LED-Module besteht. Letztere können dabei z.B. in Streifenform hintereinander angeordnet oder in Form eines zweidimensionalen Clusters jeweils vor- bzw. nebeneinander auf einem Träger angeordnet sein.

## Patentansprüche

1. LED-Modul, aufweisend wenigstens zwei auf einer Leiterplatte (101) aufgebrachte LED-Cluster (102a'-c') mit jeweils wenigstens zwei mit einer gemeinsamen Vergussmasseschicht (108a-c) überzogenen LED-Chips (104a-c) unterschiedlicher Farbe,
wobei die LED-Chips (104a-c) der einzelnen LED-Cluster (102a'-c') in "Surface Mounted Device" Technik oder "Chip-on-Board" -Technik auf Kontaktflächen (107a-c) montiert sind, welche direkt auf einer Oberfläche der Leiterplatte (101) aufgebracht sind,
wobei diejenigen Stellen der Leiterplatte (101), auf denen die LED-Chips (104a-c) der einzelnen LED-Cluster (102a'-c') platziert sind, in einem Anordnungsmuster eines Platzierungslayouts angeordnet sind,
wobei die vergossenen LED-Chips (104a-c) von gleichfarbigen Leuchtdioden verschiedener LED-Cluster (102a'-c') im Platzierungslayout dieser verschiedenen LED-Cluster (102a'-c') unterschiedliche Plätze unterhalb der jeweiligen Vergussmasseschichten (108a-c) belegen,
wobei die Vergussmasseschichten (108a-c) der einzelnen LED-Cluster (102a'-c') aus einem transparenten oder teilweise lichtdurchlässigen Material gefertigt sind,
**dadurch gekennzeichnet, dass** die Vergussmasseschichten (108a-c) der einzelnen LED-Cluster (102a'-c') mit Farbumwandlungspigmenten angereichert sind, die mindestens einen Spektralanteil der von Leuchtdioden der einzelnen LED-Cluster (102a'-c') emittierten Lichtstrahlen absorbieren, und
dass das LED Modul zusätzlich eine zumindest teilweise lichtdurchlässige Schicht (109) enthält, die das von den LED-Chips (104a-c) der einzelnen LED-Cluster (102a'-c') emittierte Licht bricht und in alle Raumrichtungen eines vor dieser Schicht befindlichen Halbraums streut.

2. LED-Modul nach Anspruch 1,
**dadurch gekennzeichnet, dass**
die Platzbelegung der LED-Chips (104a-c) von gleichfarbigen Leuchtdioden im Platzierungslayout verschiedener LED-Cluster (102a'-c') durch eine Permutationsvorschrift festgelegt ist.

3. LED-Modul nach Anspruch 2,
**dadurch gekennzeichnet, dass**
es sich bei dieser Permutationsvorschrift um eine zyklische Permutation der LED-Chip-Zuordnung auf die einzelnen Plätze des Platzierungslayouts benachbarter LED-Cluster (102a'-c') handelt.

4. LED-Modul nach einem der Ansprüche 1 bis 3,
**dadurch gekennzeichnet, dass**
diejenigen Stellen der Leiterplatte, auf denen die LED-Chips (104a-c) der jeweiligen LED-Cluster (102a'-c') zu platzieren sind, durch die Eckpunkte regelmäßiger Polygone gegeben sind.

5. LED-Modul nach Anspruch 4,
**dadurch gekennzeichnet, dass** die Inkreis-Mittelpunkte benachbarter Polygone auf einer Geraden angeordnet sind.

6. LED-Modul nach einem der Ansprüche 4 oder 5,
**dadurch gekennzeichnet, dass** die Inkreis-Mittelpunkte benachbarter Polygone den gleichen Abstand zueinander haben.

7. LED-Modul nach einem der Ansprüche 4 bis 6,
**dadurch gekennzeichnet, dass**
die regelmäßigen Polygone, durch deren Eckpunkte die Anordnungsmöglichkeiten der einzelnen LED-Chips (104a-c) aller LED-Cluster (102a'-c') auf der Leiterplatte (101) festgelegt sind, gleichsinnig orientiert sind.

8. LED-Modul nach einem der Ansprüche 4 bis 7,
**dadurch gekennzeichnet, dass**
die regelmäßigen Polygone, durch deren Eckpunkte die Anordnungsmöglichkeiten der einzelnen LED-Chips (104a-c) aller LED-Cluster (102a'-c') auf der Leiterplatte (101) festgelegt sind, durch eine Ähnlichkeits- oder Kongruenzabbildung ineinander überführbar sind.

9. LED-Modul nach einem der Ansprüche 4 bis 8,
**dadurch gekennzeichnet, dass**
die LED-Chips (104a-c) der einzelnen LED-Cluster (102a'-c'), bezogen auf die Inkreis-Mittelpunkte der regelmäßigen Polygone, um unterschiedliche Drehwinkel (ϕ*ₖ*) gegenüber einer Normalposition (ϕ₀) versetzt angeordnet sind.

10. LED-Modul nach Anspruch 9,
**dadurch gekennzeichnet, dass**
die Größen dieser Drehwinkel (ϕ*ₙ*) durch ganzzahlige Vielfache (*n*) des durch die Anzahl (*N*) der LED-Cluster (102a'-c') pro LED-Modul (100') geteilten Vollkreiswinkels von 360° zwischen Null und der um Eins verminderten Anzahl (*N*) der LED-Cluster (102a'-c') pro LED-Modul (100') gegeben sind.

11. LED-Modul nach einem der vorhergehenden Ansprüche,
**dadurch gekennzeichnet, dass**
die LED-Chips (104a-c) der einzelnen LED-Cluster (102a'-c') auf den Eckpunkten gleichsinnig orientierter gleichseitiger Dreiecke angeordnet sind.

12. LED-Modul nach Anspruch 11,
**dadurch gekennzeichnet, dass**
die Inkreis-Mittelpunkte der gleichsinnig orientierten gleichseitigen Dreiecke, auf deren Eckpunkten die LED-Chips (104a-c) der einzelnen LED-Cluster (102a'-c') angeordnet sind, für benachbarte LED-Cluster (102a'-c') zueinander denselben Abstand haben.

13. LED-Modul nach einem der Ansprüche 11 oder 12,
**dadurch gekennzeichnet, dass**
die gleichsinnig orientierten gleichseitigen Dreiecke, deren Eckpunkte die Anordnungsmöglichkeiten der LED-Chips (104a-c) in den einzelnen LED-Clustern (102a'-c') beschreiben, dieselbe Kantenlänge aufweisen.

14. LED-Modul nach einem der Ansprüche 11 bis 13,
**dadurch gekennzeichnet, dass**
es sich bei den LED-Chips (104a-c) der einzelnen LED-Cluster (102a'-c') um LED-Halbleiterplättchen von näherungsweise monochromatisches Licht in den Primärfarben Rot (R), Grün (G) bzw. Blau (B) des additiven Farbsystems emittierenden Leuchtdioden handelt.

15. LED-Modul nach Anspruch 1,
**dadurch gekennzeichnet, dass**
es sich bei der zumindest teilweise lichtdurchlässigen Schicht (109) um eine mattierte Kunststoff- oder Glasschicht handelt.

16. LED-Modul nach einem der Ansprüche 1 bis 15,
**dadurch gekennzeichnet, dass**
die Vergussmasseschicht (108a-c) der einzelnen LED-Cluster (102a'-c') aus einem zu einem linsenförmigen Klumpen erhärteten transparenten Material besteht.

17. LED-Modul nach einem der Ansprüche 1 bis 15,
**dadurch gekennzeichnet, dass**
die Vergussmasseschicht (108a-c) der einzelnen LED-Cluster (102a'-c') aus einem zu einem linsenförmigen Klumpen erhärteten diffusen Material besteht.

18. LED-Modulkette, bestehend aus einer Anzahl zueinander in Serie geschalteter LED-Module (100') nach einem der vorhergehenden Ansprüche.

19. LED-Modulkette nach Anspruch 18,
**dadurch gekennzeichnet, dass**
die einzelnen LED-Module (100') in Streifenform hintereinander auf einem Träger angeordnet sind.

20. LED-Modulkette nach Anspruch 18,
**dadurch gekennzeichnet, dass**
die einzelnen LED-Module (100') in Form eines zweidimensionalen Clusters jeweils vor- bzw. nebeneinander auf einem Träger angeordnet sind.

## Claims

1. LED module, having at least two LED clusters (102a'-c'), affixed to a circuit board (101), with, respectively, at least two LED chips (104a-c) coated with a mutual sealing compound coating (108a-c) of different color, wherein the LED chips (104a-c) of the individual LED clusters (102a'-c') are mounted by way of 'surface mounted device' method or 'chip on board' method on contact areas (107a-c) that are applied directly on a surface area of the circuit board (101), wherein those spots of the circuit board (101) on which the LED chips (104a-c) of the individual LED clusters (102a'-c') are placed are arranged in an arrangement pattern of a placement layout, wherein the encapsulated LED chips (104a-c) of same-colored light-emitting diodes of different LED clusters (102a'-c') are located in the placement layout of these different LED clusters (102a'-c') in different locations below the respective sealing compound coatings (108a-c), wherein the sealing compound coatings (108a-c) of the individual LED clusters (102a'-c') are made of a transparent or partially light-permeable material, **characterized in that** the sealing compound coatings (108a-c) of the individual LED clusters (102a'-c') are enhanced with color conversion pigments absorbing at least a spectral component of the light rays emitted by light-emitting diodes of the individual LED clusters (102a'-c') and **in that** the LED module has additionally an at least partially light-permeable coating (109) that refracts the light emitted by the LED chips (104a-c) of the individual LED clusters (102a'-c') and scatters it in all spatial directions of a half-space located in front of this coating.

2. LED module according to claim 1, **characterized in that** the placement of the LED chips (104a-c) of same-colored light-emitting diodes in the placement layout of different LED clusters (102a'-c') is defined by a permutation regulation.

3. LED module according to claim 2, **characterized in that** this permutation regulation is a cyclic permutation of the LED chip assignment to the individual locations of the placement layout of adjacent LED clusters (102a'-c').

4. LED module according to one of claims 1 to 3, **characterized in that** those spots of the circuit board on which the LED chips (104a-c) of the respective LED clusters (102a'-c') are to be placed are provided by the corners of regular polygons.

5. LED module according to claim 4, **characterized in that** the in-circle center points of adjacent polygons are arranged on a straight line.

6. LED module according to one of claims 4 or 5, **characterized in that** the in-circle center points of adjacent polygons have the same distance to one another.

7. LED module according to one of claims 4 to 6, **characterized in that** the regular polygons, whose corner points determine the arrangement options of the individual LED chips (104a-c) of all LED clusters (102a'-c') on the circuit board (101), are oriented in the same direction.

8. LED module according to one of claims 4 to 7, **characterized in that** the regular polygons, whose corner points determine the arrangement options of the individual LED chips (104a-c) of all LED clusters (102a'-c') on the circuit board (101), are transferable into each other by a similarity or congruent mapping.

9. LED module according to one of claims 4 to 8, **characterized in that** the LED chips (104a-c) of the individual LED clusters (102a'-c') are, with regard to the in-circle center points of the regular polygons, staggered by different rotation angles (*ϕₖ*) compared to a normal position (*ϕ*ₒ).

10. LED module according to claim 9, **characterized in that** the dimensions of these rotation angles (*ϕₙ*) are provided by integer multiples (n) of the full circle angle, divided by the number (*N*) of the LED clusters (102a'-c') per LED module (100'), of 360° between Zero and the number (*N*), reduced by One, of the LED clusters (102a'-c') per LED module (100').

11. LED module according to one of the preceding claims, **characterized in that** the LED chips (104a-c) of the individual LED clusters (102a'-c') are arranged on the corner points of equilateral triangles oriented in the same direction.

12. LED module according to claim 11, **characterized in that** the in-circle center points of the equilateral triangles oriented in the same direction, on whose corner points the LED chips (104a-c) of the individual LED clusters (102a'-c') are arranged, have the same distance to one another for adjacent LED clusters (102a'-c').

13. LED module according to one of claims 11 or 12, **characterized in that** the equilateral triangles oriented in the same direction, whose corner points specify the arrangement options of the LED chips (104a-c) in the individual LED clusters (102a'-c'), have the same edge length.

14. LED module according to one of claims 11 to 13, **characterized in that** the LED chips (104a-c) of the individual LED clusters (102a'-c') are LED semiconductor plates of light-emitting diodes emitting approximately monochromatic light in the primary colors red (R), green (G) or blue (B) of the additive color system.

15. LED module according to claim 1, **characterized in that** the at least partially light-permeable coating (109) is a matt finished plastic or glass coating.

16. LED module according to one of claims 1 to 15, **characterized in that** the sealing compound coating (108a-c) of the individual LED clusters (102a'-c') consists of a transparent material hardened to a lens-shaped lump.

17. LED module according to one of claims 1 to 15, **characterized in that** the sealing compound coating (108a-c) of the LED clusters (102a'-c') consists of a diffuse material hardened to a lens-shaped lump.

18. LED module chain, consisting of a number of LED modules (100') connected in series to each other according to one of the preceding claims.

19. LED module chain according to claim 18, **characterized in that** the individual LED modules (100') are arranged in a row in a striped pattern on a support.

20. LED module chain according to claim 18, **characterized in that** the individual LED modules (100') are arranged in the form of a two-dimensional cluster respectively before each other or side by side on a support.

## Revendications

1. Module DEL, ayant au moins deux clusters de DEL (102a'-c'), fixé à un circuit imprimé (101), avec, respectivement, au moins deux puces de DEL (104a-c) revêtues d'un revêtement de composé d'étanchéité mutuel (108a-c) de couleur différente, dans lequel les puces de DEL (104a-c) des clusters individuels de DEL (102a'-c') sont montées par le biais d'un procédé de composant pour montage en surface ou d'un procédé de montage direct des puces sur des zones de contact (107a-c) qui sont appliquées directement sur une surface du circuit imprimé (101), dans lequel les plaquettes du circuit imprimé (101) sur lesquelles les puces de DEL (104a-c) des clusters individuels de DEL (102a'-c') sont placées sont disposées dans un modèle de disposition d'un agencement de positions, dans lequel les puces de DEL encapsulées (104a-c) de diodes électroluminescentes de même couleur de clusters de DEL différents (102a'-c') sont situées dans l'agencement de positions de ces clusters de DEL différents (102a'-c') en différents emplacements en dessous des revêtements de composé d'étanchéité respectifs (108a-c), dans lequel les revêtements de composé d'étanchéité (108a-c) des clusters individuels de DEL (102a'-c') sont composés d'un matériau transparent ou partiellement perméable à la lumière, **caractérisé en ce que** les revêtements de composé d'étanchéité (108a-c) des clusters individuels de DEL (102a'-c') sont enrichis par des pigments de conversion de couleur absorbant au moins une composante spectrale des rayons lumineux émis par des diodes électroluminescentes des clusters individuels de DEL (102a'-c') et **en ce que** le module DEL possède, de plus, un revêtement au moins partiellement perméable à la lumière (109) qui réfracte la lumière émise par les puces de DEL (104a-c) des clusters individuels de DEL (102a'-c') et la répand dans toutes les directions spatiales d'un demi-espace situé en face de ce revêtement.

2. Module DEL selon la revendication 1, **caractérisé en ce que** la position des puces de DEL (104a-c) des diodes électroluminescentes de même couleur dans l'agencement de positions de clusters de DEL différents (102a'-c') est définie par une prescription de permutation.

3. Module DEL selon la revendication 2, **caractérisé en ce que** cette prescription de permutation est une permutation cyclique de l'attribution de la puce de DEL aux emplacements individuels de l'agencement de positions des clusters de DEL adjacents (102a'-c').

4. Module DEL selon l'une des revendications de 1 à 3, **caractérisé en ce que** les plaquettes du circuit imprimé sur lesquelles doivent être placées les puces de DEL (104a-c) des clusters de DEL respectifs (102a'-c') sont fournies par les points d'angle de polygones réguliers.

5. Module DEL selon la revendication 4, **caractérisé en ce que** les points centraux en cercle des polygones adjacents sont disposés sur une ligne rectiligne.

6. Module DEL selon l'une des revendications 4 ou 5, **caractérisé en ce que** les points centraux en cercle des polygones adjacents sont équidistants les uns des autres.

7. Module DEL selon l'une des revendications de 4 à 6, **caractérisé en ce que** les polygones réguliers, dont les points d'angle déterminent les options de disposition des puces de DEL individuelles (104a-c) de tous les clusters de DEL (102a'-c') sur le circuit imprimé (101), sont orientés dans la même direction.

8. Module DEL selon l'une des revendications de 4 à 7, **caractérisé en ce que** les polygones réguliers, dont les points d'angle déterminent les options de disposition des puces de DEL individuelles (104a-c) de tous les clusters de DEL (102a'-c') sur le circuit imprimé (101), sont transférables mutuellement par un mappage de similarité ou coïncidence.

9. Module DEL selon l'une des revendications de 4 à 8, **caractérisé en ce que** les puces de DEL (104a-c) des clusters individuels de DEL (102a'-c') sont, en ce qui concerne les points centraux en cercle des polygones réguliers, décalées selon différents angles de rotation (*ϕₖ*) comparés à une position normale (*ϕ*ₒ).

10. Module DEL selon la revendication 9, **caractérisé en ce que** les dimensions de ces angles de rotation (*ϕₙ*) sont fournies par des multiples entiers (n) de l'angle plein, divisés par le nombre (*N*) de clusters de DEL (102a'-c') par module DEL (100') de 360° entre zéro et le nombre (*N*), moins un, de clusters de DEL (102a'-c') par module DEL (100').

11. Module DEL selon l'une des revendications précédentes, **caractérisé en ce que** les puces de DEL (104a-c) des clusters individuels de DEL (102a'-c') sont disposées sur les points d'angle de triangles équilatéraux orientés dans la même direction.

12. Module DEL selon la revendication 11, **caractérisé en ce que** les points centraux en cercle des triangles équilatéraux orientés dans la même direction, sur les points d'angle desquels les puces de DEL (104a-c) des clusters individuels de DEL (102a'-c') sont disposées, sont équidistants les uns des autres pour les clusters de DEL adjacents (102a'-c').

13. Module DEL selon l'une des revendications 11 ou 12, **caractérisé en ce que** les triangles équilatéraux orientés dans la même direction, dont les points d'angle spécifient les options de disposition des puces de DEL (104a-c) dans les clusters individuels de DEL (102a'-c'), possèdent une longueur de bord identique.

14. Module DEL selon l'une des revendications de 11 à 13, **caractérisé en ce que** les puces de DEL (104a-c) des clusters individuels de DEL (102a'-c') sont des plaques de DEL semi-conductrices de diodes électroluminescentes émettant approximativement une lumière monochromatique dans les couleurs primaires rouge (R), vert (G) ou bleu (B) du système additif des couleurs.

15. Module DEL selon la revendication 1, **caractérisé en ce que** le revêtement au moins partiellement perméable à la lumière (109) est un revêtement mat en plastique ou vitreux.

16. Module DEL selon l'une des revendications de 1 à 15, **caractérisé en ce que** le revêtement de composé d'étanchéité (108a-c) des clusters individuels de DEL (102a'-c') consiste en un matériau transparent durci formant un agrégat en forme de lentille.

17. Module DEL selon l'une des revendications de 1 à 15, **caractérisé en ce que** le revêtement de composé d'étanchéité (108a-c) des clusters individuels de DEL (102a'-c') consiste en un matériau diffus durci formant un agrégat en forme de lentille.

18. Chaîne modulaire à DEL, composée d'un nombre de modules DEL (100') reliés en série les uns aux autres selon l'une des revendications précédentes.

19. Chaîne modulaire à DEL selon la revendication 18, **caractérisée en ce que** les modules individuels de DEL (100') sont disposés dans une rangée à motif à bandes sur un support.

20. Chaîne modulaire à DEL selon la revendication 18, **caractérisée en ce que** les modules individuels de DEL (100') sont disposés sous la forme d'un cluster bidimensionnel respectivement les uns devant les autres ou côte à côte sur un support.
